# FASCICULE DE BREVET EUROPEEN

(11) **EP 3 919 141 B1**
(45) Date de publication et mention de la délivrance du brevet: **02.08.2023**
(21) Numéro de dépôt: 21177225.6
(22) Date de dépôt: 01.06.2021
(51) Int. Cl.: A63B 21/065, A63B 23/035, A63B 21/06

(54) **DISPOSITIF DE BRACELET LESTÉ POUR LA PRATIQUE DU RENFORCEMENT MUSCULAIRE**
BESCHWERTES ARMBANDGERÄT ZUM PRAKTIZIEREN DER MUSKELSTÄRKUNG
WEIGHTED BRACELET DEVICE FOR MUSCLE REINFORCEMENT

(30) Priorité: 04.06.2020 FR 2005844
(43) Date de publication de la demande: 08.12.2021
(73) Titulaire: Weitna, 68220 Hagenthal-Le-Bas (FR)
(72) Inventeur: STOS, Nicolas, 68220 HAGENTHAL-LE-BAS (FR)
(74) Mandataire: Cabinet Bleger-Rhein-Poupon

(56) Documents cités:
- CN-A- 109 847 260
- CN-U- 208 115 018
- US-A- 4 396 190
- US-A- 4 623 143
- US-B2- 7 895 675

## Description

La présente invention a pour objet, dans le domaine du renforcement musculaire, un dispositif de bracelet lesté.

Dans le domaine du renforcement musculaire, ainsi que de la stabilisation et de soulagement articulaire, que ce soit dans un but thérapeutique ou non, on connaît déjà des dispositifs de bracelet lesté, que l'on fixe principalement aux poignets ou aux chevilles, et qui permettent que des contractions musculaires puissent être réalisées avec charge.

Ces dispositifs de bracelet doivent résoudre essentiellement deux problèmes à savoir être suffisamment lourds tout en demeurant souples pour permettre une conformation en un anneau.

Ces dispositifs de bracelet lesté consistent généralement en un étui de type sac, de forme allongée, empli d'une matière lourde et malléable, dans la plupart des cas du sable, et muni d'un système d'attache pour le conformer en un anneau.

Ces dispositifs de bracelet lesté permettent de réaliser du renforcement tout en exerçant une tout autre activité, aussi bien ludique que professionnelle, avec toutefois l'inconvénient que ces dispositifs de bracelet lesté peuvent être encombrants pour la pratique de certaines activités, et surtout peu discrets et peu esthétiques.

De plus, il peut arriver malencontreusement de percer le sac, et voir le sable se répandre.

On connaît par le document US 4623143 un dispositif de bracelet lesté pour la pratique du renforcement musculaire, qui comprend pour cela une bande épaisse et rectangulaire en caoutchouc mousse dans laquelle sont pratiquées des ouvertures rectangulaires et espacées, dans chacune desquelles est inséré et collé un lingot de métal ferreux ou non, notamment du plomb, tandis que deux bandes de caoutchouc rectangulaires plus fines, sont collées à ladite bande épaisse, de part et d'autre de celle-ci pour emprisonner les lingots. L'ensemble est ensuite placé dans un étui en tissus, muni de moyens de fixation à un poignet.

On connaît également par le document US 4396190 un autre dispositif de bracelet lesté pour la pratique du renforcement musculaire, il comprend une pluralité de poids se présentant sous la forme de barreaux parallélépipédiques, maintenus espacés deux à deux en étant collés entre deux bandes rectangulaires de tissus, pour former une sangle, laquelle est introduite dans une enveloppe en tissus qui est ensuite puis encapsulée dans une peau polymérisée.

Ces dispositifs de bracelet permettent de résoudre le problème de la souplesse pour pouvoir être conformé en un anneau en espaçant les masses et en les reliant par des éléments souples, par contre ils ne permettent pas d'optimiser la charge.

La présente invention a pour but de proposer un dispositif de bracelet lesté pour la pratique du renforcement musculaire, qui tout en étant lourd, de manière optimale, est de conception lui permettant d'être suffisamment discret, agréable et peu encombrant, pour ne pas être identifié comme étant un dispositif de bracelet lesté.

Le dispositif de bracelet lesté pour la pratique du renforcement musculaire selon l'invention, comprend une multiplicité de barres parallélépipédiques en métal disposées dans un étui, en forme de fourreau, réalisé dans un matériau souple, muni d'un moyen de fermeture, ainsi qu'à ses extrémités de moyens de solidarisation permettant de lui donner une forme annulaire, ledit matériau souple présentant extérieurement des caractéristiques esthétiques, et il se caractérise essentiellement en ce qu'il comporte une enveloppe, réalisée en un matériau élastomère, dans laquelle sont empilées lesdites barres, de manière à former une bande, ladite enveloppe se présentant sous la forme d'une gaine en forme de fourreau, consistant en un élément tubulaire, réalisée en un matériau élastomère, de section transversale rectangulaire, présentant à au moins une extrémité une ouverture obturable au moyen d'un capuchon également en matériau élastomère, et par laquelle ouverture les barres sont introduites pour être empilées depuis le fond jusqu'à ladite ouverture.

L'utilisation de métal en remplacement du sable permet, outre de ne pas risquer la perte de sable, de réduire le volume du bracelet du fait de la différence des masses volumiques, ne serait-ce que celle du fer qui est cinq fois supérieure à celle du sable.

L'empilement de barres parallélépipédiques permet une occupation optimale de l'espace tout en autorisant la souplesse de l'ensemble pour permettre de le conformer en un anneau.

La gaine et son capuchon en élastomère, selon leur conception et la nature dudit matériau élastomère, peuvent permettre une fermeture étanche ou quasiment étanche, en sorte d'éviter toute oxydation du métal si celui-ci est oxydable.

La fermeture réversible de la gaine permet d'envisager de modifier le poids du dispositif de bracelet, ce qui peut être réalisé soit en faisant varier le nombre de barres, soit par le remplacement des barres par d'autres d'un matériau différent.

Selon une caractéristique additionnelle du dispositif de bracelet lesté selon l'invention, les barres présentent une section trapézoïdale, les faces longitudinales non parallèles étant les faces destinées à être en contact avec deux autres barres.

Une telle configuration permet de rendre encore plus optimale l'occupation de l'espace, lors de la mise en forme annulaire de l'empilement.

Selon une autre caractéristique additionnelle du dispositif de bracelet lesté selon l'invention, les barres présentent une section trapézoïdale, les faces longitudinales parallèles étant de forme courbe, l'une concave et l'autre convexe, en sorte d'adopter une section transversale en forme de segment d'anneau.

L'étui extérieur peut présenter des éléments esthétiques ne serait-ce qu'au travers des matériaux utilisés, qui peuvent être, non limitativement, de la toile, du cuir, une matière plastique.

Selon une autre caractéristique additionnelle du dispositif de bracelet lesté selon l'invention, l'étui comporte une zone médiane constituant le logement pour la gaine, ainsi que deux parties extrêmes configurées pour se superposer et conformer l'ensemble en forme d'anneau, lesdites parties extrêmes étant munies des moyens de solidarisation.

Selon une autre caractéristique additionnelle du dispositif de bracelet lesté selon l'invention, les moyens de solidarisation consistent en des éléments de type velours crochet et connus sous la marque déposée « Velcro ».

Selon une autre caractéristique additionnelle du dispositif de bracelet lesté selon l'invention, les moyens de solidarisation consistent en des boutons de type à pression.

Bien entendu, de nombreux autres moyens de fixations sont utilisables.

Les avantages et les caractéristiques du dispositif de bracelet lesté selon l'invention, ressortiront plus clairement de la description qui suit et qui se rapporte au dessin annexé, lequel en représente un mode de réalisation non limitatif

Dans le dessin annexé:
[Fig.1] représente une vue schématique en perspective et avec écorché, d'un dispositif de bracelet lesté selon l'invention,
[Fig.2] représente plusieurs modes, a, b et c, de réalisation d'une partie du même dispositif.
[Fig.3] représente une vue schématique en coupe selon un axe longitudinal du même dispositif.

En référence à la figure 1, on peut voir qu'un dispositif de bracelet lesté selon l'invention comporte une multiplicité de barres 1 de forme parallélépipédique rectangle, superposées en un empilement 10 disposé dans une gaine ou enveloppe 2, elle-même contenue dans un étui 3.

La gaine 2 est selon l'invention réalisée en élastomère, elle se présente sous la forme d'un fourreau comportant à une extrémité un fond 20 et à l'autre extrémité une ouverture 21 permettant l'introduction des barres 1. La gaine 2 est associée à un capuchon 22 destiné à fermer l'ouverture 21 en recouvrant toute l'extrémité de la gaine 2.

Comme cela a déjà été évoqué, la gaine 2 consiste, selon l'invention, en un élément tubulaire ouvert à chacune de ses extrémités, lesquelles sont alors refermables chacune avec le capuchon 22.

Selon un exemple qui n'est pas couvert par le texte des revendications, la gaine 2 est moulée directement sur l'empilement 10 de barres 1, en sorte qu'il n'est pas nécessaire de recourir à un ou deux capuchons.

La gaine 2 est de préférence conformée aux dimensions de l'empilement 10 en sorte qu'après introduction de celui-ci il y ait un minimum de vide, de manière à immobiliser les barres 1 dans l'empilement 10.

L'étui 3 se présente sous la forme d'un fourreau, aux dimensions lui permettant de loger, de préférence étroitement, la gaine 2 fermée et contenant l'empilement 10.

L'étui 3 comporte une zone médiane 30 constituant un logement 30 pour la gaine 2, et deux parties extrêmes 31 et 32, destinées à se recouvrir après mise en forme annulaire de l'ensemble, comme cela est visible sur la figure 3.

Afin de demeurer sous sa forme annulaire, l'étui comporte des moyens de solidarisation, en l'occurrence, de manière non limitative, les deux parties extrêmes 31 et 32 sont munies chacune d'une pièce, respectivement 33 et 34, de matériau de type velours crochet et connu sous la marque « Velcro ».

D'autre part, l'une ou l'autre des extrémités 31 et 32 de l'étui 3, présente une ouverture, non représentée, munie de moyens de fermeture, également non représentés, qui peuvent également être de type velours crochet et connus sous la marque « Velcro ».

En références aux figures 2a, 2b et 2c, on peut voir que les barres 1 peuvent prendre, non limitativement, des formes et proportions variées.

Sur la figure 2a, la barre 1 présente la forme la plus simple c'est-à-dire qu'elle est de section transversale carrée et longitudinale rectangulaire. Cette forme est la plus simple à fabriquer, puisque cela consiste à couper à dimensions un fil carré.

Sur la figure 2b, la barre 1 est de section transversale trapézoïdale, c'est-à-dire que deux des faces longitudinales opposées 11 et 12, ne sont pas parallèles mais un angle. En fait la section de cette barre 1 représente un segment d'anneau, et permet en association avec les autres barres 1, de reconstituer sans jeu ou pratiquement sans jeu, un anneau. De telles barres 1 sont utilisées dans le mode de réalisation reproduit à la figure 3.

Sur la figure 2c, la barre 1 est d'une largeur plus grande que celles des barres 1 des figures 2a et 2b, et les deux faces longitudinales opposées 11 et 12, sont également non parallèles, et la section transversale forme également un segment d'anneau. Cependant, du fait de la largeur plus grande, afin de respecter la courbure finale du dispositif de bracelet lesté, les deux autres faces longitudinales 13 et 14, sont courbes, en étant respectivement convexe et concave, conformément à un segment d'anneau.

En référence maintenant à la figure 3 on peut voir un dispositif de bracelet lesté selon l'invention dans sa configuration d'utilisation, c'est-à-dite en forme d'anneau, les deux parties extrêmes 31 et 32 étant réunies et solidarisées par les pièces 33 et 34.

## Revendications

1. Dispositif de bracelet lesté pour la pratique du renforcement musculaire, comprenant une multiplicité de barres (1) parallélépipédiques en métal disposées dans un étui (3), en forme de fourreau, réalisé dans un matériau souple, muni d'un moyen de fermeture, ainsi qu'à ses extrémités (31, 32) de moyens de solidarisation (33, 34) permettant de lui donner une forme annulaire, ledit matériau souple présentant extérieurement des caractéristiques esthétiques, **caractérisé en ce qu'**il comporte une enveloppe (2),réalisée en un matériau élastomère, dans laquelle sont empilées lesdites barres (1), de manière à former une bande, ladite enveloppe se présentant sous la forme d'une gaine (2) en forme de fourreau, consistant en un élément tubulaire, réalisée en un matériau élastomère, de section transversale rectangulaire, présentant à au moins une extrémité une ouverture (21) obturable au moyen d'un capuchon (22) également en matériau élastomère, et par laquelle ouverture (21) les barres peuvent être introduites pour être empilées depuis le fond jusqu'à ladite ouverture (21).

2. Dispositif de bracelet lesté selon la revendication 1, **caractérisé en ce que** les barres (1) présentent une section trapézoïdale, les faces longitudinales non parallèles (11, 12) étant les faces destinées à être en contact avec deux autres barres (1).

3. Dispositif de bracelet lesté selon la revendication 1, **caractérisé en ce que** les barres (1) présentent une section trapézoïdale, les faces longitudinales parallèles étant de forme courbe, l'une (14) concave et l'autre (13) convexe, en sorte d'adopter une section transversale en forme de segment d'anneau.

4. Dispositif de bracelet lesté selon la revendication 1, **caractérisé en ce que** l'étui (3) comporte une zone médiane (30) constituant le logement pour la gaine (2), ainsi que deux parties extrêmes (31, 32) configurées pour se superposer et conformer l'ensemble en forme d'anneau, lesdites parties extrêmes (31, 32) étant munies des moyens de solidarisation (33, 34).

5. Dispositif de bracelet lesté selon l'une quelconque des revendications 1 à 4, **caractérisé en ce que** les moyens de solidarisation (33, 34) consistent en des éléments de type velours crochet et connus sous la marque « Velcro ».

6. Dispositif de bracelet lesté selon l'une quelconque des revendications 1 à 4, **caractérisé en ce que** les moyens de solidarisation consistent en des boutons de type à pression.

7. Dispositif de bracelet lesté selon l'une quelconque des revendications 1 à 6, **caractérisé en ce que** le matériau souple dont est fait l'étui (3) est choisi parmi des matériaux tels que de la toile, du cuir, une matière plastique.

## Patentansprüche

1. Beschwertes Armbandgerät zum Praktizieren der Muskelstärkung, umfassend eine Vielzahl von quaderförmigen Stäben (1) aus Metall, die in einer Tasche (3), in Form einer Hülle, angeordnet sind, die aus biegsamem Material hergestellt ist, mit einem Schließmittel, sowie an ihren Enden (31, 32) mit Verbindungsmitteln (33, 34) versehen ist, die ihr eine ringförmige Form verleihen, wobei das biegsame Material nach außen ästhetische Merkmale aufweist,
**dadurch gekennzeichnet, dass** es eine Ummantelung (2) aufweist, die aus einem elastomeren Material hergestellt ist, in der die Stäbe (1) so gestapelt sind, dass sie ein Band bilden, wobei die Ummantelung in der Form einer Manschette (2) in Form der Hülle vorliegt, die aus einem röhrenförmigen Element besteht, das aus einem elastomeren Material hergestellt ist, mit einem rechteckigen Profilschnitt, die an mindestens einem Ende eine mittels einer Abdeckkappe (22) verschließbare Öffnung (21) aufweist, ebenfalls aus elastomerem Material, und wobei durch die Öffnung (21) die Stäbe eingeführt werden können, um von dem Boden bis zu der Öffnung (21) gestapelt zu werden.

2. Beschwertes Armbandgerät nach Anspruch 1,
**dadurch gekennzeichnet, dass** die Stäbe (1) einen trapezförmigen Querschnitt vorweisen, wobei die nicht parallelen Längsseiten (11, 12) die Seiten sind, die zum Kontakt mit zwei anderen Stäben (1) bestimmt sind.

3. Beschwertes Armbandgerät nach Anspruch 1,
**dadurch gekennzeichnet, dass** die Stäbe (1) einen trapezförmigen Querschnitt vorweisen, wobei die parallelen Längsseiten eine gebogene Form aufweisen, wobei eine (14) konkav und die andere (13) konvex ist, um so einen Profilschnitt in Form eines Kreissegments anzunehmen.

4. Beschwertes Armbandgerät nach Anspruch 1,
**dadurch gekennzeichnet, dass** die Tasche (3) einen Mittelbereich (30) aufweist, der die Unterbringung für die Manschette (2) ausbildet, sowie dass die zwei Endabschnitte (31, 32) konfiguriert sind, um sich zu überlappen und mit der kreisförmigen Form als Ganzes übereinzustimmen, wobei die zwei Endabschnitte (31, 32) mit Verbindungsmitteln (33, 34) versehen sind.

5. Beschwertes Armbandgerät nach einem der Ansprüche 1 bis 4,
**dadurch gekennzeichnet, dass** die Verbindungsmittel (33, 34) aus den Elementen von dem Typ Schlaufen-Haken bestehen und unter der Marke "Velcro" bekannt sind.

6. Beschwertes Armbandgerät nach einem der Ansprüche 1 bis 4,
**dadurch gekennzeichnet, dass** die Verbindungsmittel aus Knöpfen von dem Typ Druckknöpfe bestehen.

7. Beschwertes Armbandgerät nach einem der Ansprüche 1 bis 6,
**dadurch gekennzeichnet, dass** das biegsame Material, aus dem die Tasche (3) ausgeführt ist, ausgewählt ist aus Materialien wie Leinen, Leder, ein Kunststoffmaterial.

## Claims

1. Weighted strap device for muscle strengthening, comprising a multiplicity of parallelepiped metal bars (1) arranged in a holder (3), in the form of a sheath, made of a flexible material, provided with a closure means and, at its ends (31, 32), with securing means (33, 34) making it possible to give it an annular shape, said flexible material having aesthetic characteristics on the outside,
**characterized in that it** comprises an envelope (2), made of an elastomeric material, in which said bars (1) are stacked so as to form a strip, said envelope being in the form of a sleeve (2) in the form of a sheath, consisting of a tubular element, made of an elastomeric material, with a rectangular cross section, having, at at least one end, an opening (21) which can be closed by means of a cap (22) also made of elastomeric material, and through which opening (21) the bars can be introduced in order to be stacked from the bottom as far as said opening (21).

2. Weighted strap device according to claim 1, **characterized in that** the bars (1) have a trapezoidal cross section, the non-parallel longitudinal faces (11, 12) being the faces intended to be in contact with two other bars (1).

3. Weighted strap device according to claim 1, **characterized in that** the bars (1) have a trapezoidal cross section, the parallel longitudinal faces being curved in shape, one (14) concave and the other (13) convex, so as to adopt a cross section in the form of a ring segment.

4. Weighted strap device according to claim 1, **characterized in that** the holder (3) comprises a middle zone (30) constituting the housing for the sleeve (2), as well as two end parts (31, 32) configured to be superimposed and to shape the assembly in the form of a ring, said end parts (31, 32) being provided with the securing means (33, 34).

5. Weighted strap device according to any of claims 1 to 4,
**characterized in that** the securing means (33, 34) consist of hook-and-loop elements which are known under the trademark "Velcro".

6. Weighted strap device according to any of claims 1 to 4,
**characterized in that** the securing means consist of push-type buttons.

7. Weighted strap device according to any of claims 1 to 6,
**characterized in that** the flexible material from which the holder (3) is made is chosen from materials such as cloth, leather, or a plastic material.
